# EUROPÄISCHE PATENTSCHRIFT

(11) **EP 0 602 417 B1**
(45) Veröffentlichungstag und Bekanntmachung des Hinweises auf die Patenterteilung: **04.06.1997**
(21) Anmeldenummer: 93118855.1
(22) Anmeldetag: 24.11.1993
(51) Int. Cl.: F15B 15/08

(54) **Kolbenstangenloser Arbeitszylinder**
Rodless power cylinder
Vérin de travail sans tige

(30) Priorität: 18.12.1992 DE 4242971
(43) Veröffentlichungstag der Anmeldung: 22.06.1994
(73) Patentinhaber: ROBERT BOSCH GMBH, 70442 Stuttgart (DE)
(72) Erfinder: Strobel, Gunther, Dipl.-Ing. (FH), D-74394 Hessigheim (DE); Moeck, Manfred, D-72488 Sigmaringen (DE)

(56) Entgegenhaltungen:
- EP-A- 0 370 157
- DD-A- 249 071
- DE-A- 3 403 830

## Beschreibung

### Stand der Technik

Die Erfindung geht aus von einem kolbenstangenlosen Arbeitszylinder nach der Gattung des Hauptanspruchs.

Bei derartigen kolbenstangenlosen Arbeitszylindern ist es wesentlich, daß die Kraftabnahme schnell und sehr genau positioniert werden kann. Zu diesem Zweck ist es bekannt, um den Kolben eine druckbeaufschlagbare Manschette zu legen, die über ein Ventil angesteuert wird und durch Aufblasen eine Bremskraft auf den Kolben ausübt. Es hat sich gezeigt, daß eine solche Bremseinrichtung für die meisten Anwendungsfälle genügt, die wirksame Anpreßkraft jedoch nicht optimal wirksam wird.

Ferner ist aus der DE-A 34 03 830 ein kolbenstangenloser Arbeitszylinder mit allen gattungsbildenden Merkmalen bekannt, bei dem in die Kraftabnahme bereits eine Bremseinrichtung integriert ist, wodurch sich präzise und schnell eine gleichmäßig wirkende Bremskraft erzeugen läßt. Durch die Einleitung der Bremskräfte in der Ebene der Führung werden zudem die Momente in Längsrichtung vermindert. Bei dieser Bremseinrichtung weist ein schlittenförmiger Führungskörper auf entgegengesetzten Seiten jeweils einen Bremskolben auf, die in rechteckförmigen Ausnehmungen des Führungskörpers beweglich geführt sind. Jeder Bremskolben trägt außen einen Bremsbelag, der Flächenabschnitten an Profilteilen des Zylinderrohres gegenüberliegt, während er an seiner druckbeaufschlagten Innenseite ein gummiartiges Abdichtungselement aufweist. Nachteilig bei dieser Bauart ist nun, daß beim Abbremsen oder Halten der Kraftabnahme auftretende Längskräfte von diesen Bremskolben aufgenommen und übertragen werden, wobei die Funktion der Abdichtungselemente störend beeinflußt werden kann; in ungünstigen Fällen kann dies zu einer Leckage und damit zum vorzeitigen Ausfall der Bremse führen.

Erfindungsgemäß werden diese Nachteile durch die im Kennzeichnen des Anspruchs 1 genannten Merkmale vermieden.

### Vorteile der Erfindung

Der erfindungsgemäße kolbenstangenlose Arbeitszylinder hat demgegenüber den Vorteil, daß durch die Trennung von Druckkolben und Bremsplatte eine in Längsrichtung wirkende Kraft auf die Dichtungen der Druckkolben vermieden wird. Eine dadurch mögliche Leckage, die zum Ausfall der Bremse führen kann, ist somit ausgeschlossen. Ferner kann durch die Trennung dieser beiden Bauelemente die Krafteinleitung auch außermittig erfolgen. Die Bremseinheit kann als Druckbremse oder auch als Druckausfallbremse ausgeführt sein. Besonders günstig sind Ausbildungen nach den Ansprüchen 7 und 8. Dadurch wirken die Bremskräfte von beiden Seiten gleichmäßig auf das Gehäuseprofil und stützen sich an der Kraftabnahme ab; ferner wirken beim Bremsen keine zusätzlichen seitlichen Kräfte und Momente auf die Führung. Weitere vorteilhafte Ausgestaltungen der Erfindung ergeben sich aus den übrigen Unteransprüchen, die eine kompakte und kostengünstige Bremseinrichtung begünstigen und einen uneingeschränkten Anbau von elektrischen Schaltern und Befestigungsteilen gestatten.

### Zeichnung

Die Zeichnung zeigt in den Figuren 1 bis 3 ein erstes Ausführungsbeispiel einer Bremseinrichtung für einen kolbenstangenlosen Arbeitszylinder, und zwar in Figur 1 einen Querschnitt durch die Bremseinrichtung, in Figur 2 eine Seitenansicht und in Figur 3 eine Draufsicht. Die Figur 4 zeigt einen Querschnitt durch eine als Druckausfallbremse ausgebildete Bremseinrichtung.

### Beschreibung der Erfindung

In Figur 1 ist das Gehäuse 10 eines kolbenstangenlosen Arbeitszylinders im Querschnitt und lediglich gestrichelt dargestellt, da nicht unmittelbar erfindungswesentlich. Die Bewegung des Arbeitskolbens 11B wird über ein Band auf eine am Gehäuse gleitende Führung 11C zur Kraftabnahme 11 übertragen, die außerhalb des Gehäuses 10 angeordnet ist und zur Kraftübertragung dient. Beidseitig an die Kraftabnahme 11 ist links ein erstes Gehäuseteil 12 und rechts ein zweites Gehäuseteil 13 der erfindungsgemäßen Bremseinrichtung 14 angeschraubt. Die beiden Gehäuseteile sind identisch ausgebildet. Das Gehäuseteil 12 weist vier sacklochartige Bohrungen 15 bis 18 auf, deren Achsen senkrecht zur Längsachse des Gehäuses 10 des Arbeitszylinders verlaufen, jedoch in derselben horizontalen Ebene angeordnet sind. Die Bohrungen 15 bis 18 dringen in das Gehäuseteil 12 von der dem Gehäuse 10 zugewandten Seite ein, der Grund der Bohrungen ist jeweils flach. In jeder Bohrung, deren axiale Baulänge sehr kurz ist, ist ein Druckkolben 19 angeordnet, welcher an seinem Außenumfang einen Dichtring 20 aufweist. In einer auf die Bohrungen 15 bis 18 folgenden Stufe ist eine rechteckige Ausnehmung 22 ausgebildet, in welcher passend eine Platte 23 geführt angeordnet ist, gegen welche sich die Stirnseiten der Kolben anlegen. An der Platte 23 ist ein Bremsbelag 24 fest angebracht, welcher fast unmittelbar an der als Bremsfläche dienenden Seitenwand 25 des Gehäuses 10 des Arbeitszylinders anliegt.

Zwischen jedem Kolben 19 und dem Grund der Bohrungen 15 bis 18 befindet sich ein Druckraum 26, wobei in jedem dieser Druckräume ein Kanal 27 mündet, der mit einem Rohr 28 verbunden ist, welches im Gehäuseteil 13 steckt. Diesem Gehäuseteil wird über ein Kanalsystem 29 über weiter nicht dargestellte Mittel Druckluft zugeführt, und zwar über ein ebenfalls nicht dargestelltes Ventilsystem, da dieses nicht erfindungswesentlich ist. Es sei noch erwähnt, daß die Gehäuseteile 13 und 14 mit Hilfe von Schrauben 30 mit der Kraftabnahme 11 verbunden sind. Diese Schrauben sind in den Figuren 2 und 3 gut zu erkennen.

Wenn die Druckräume 26 an den die Kolben 19 aufnehmenden Bohrungen mit Druckluft beaufschlagt werden, so drücken sie auf die rechteckige Platte 23 und diese wird mit ihrem Bremsbelag 24 an die entsprechende Bremsfläche am Gehäuse 10 des Arbeitszylinders angedrückt. Eine derartige Ausbildung hat den Vorteil, daß eine verhältnismäßig große Kraft - vier Kolben - gleichmäßig auf die Platte 23 drückt. Da Kolben und Bremsplatte getrennt ausgeführt sind, kann die Krafteinleitung auch außermittig erfolgen. Aus dem oben Beschriebenen ist zu erkennen, daß die Bremseinrichtung als Druckbremse ausgeführt ist.

Das Ausführungsbeispiel 2 nach der Figur 4 ist als Druckausfallbremse ausgebildet, d.h. bei Beaufschlagung der Kolben wird die Bremse gelöst. Darauf ist aber weiter unten noch eingegangen. Die Kraftabnahme - bezeichnet mit 11A - weist wiederum mehrere Bohrungen 31 auf, in welchen zwei Kolben 32, 33 geführt sind, welche außen wieder durch nicht weiter bezeichnete Dichtringe abgedichtet sind. Beide Kolben haben eine mittige Bohrung 34 bzw. 35, wobei in die Bohrung 35 ein Schraubstift 36 eingeschraubt ist und durch eine Mutter 37 festgehalten bzw. in seiner axialen Richtung eingestellt werden kann und sein Stiftteil 38 durch die Bohrung 34 dringt. Beide Bohrungen sind wiederum durch nicht weiter bezeichnete Dichtringe abgedichtet. Der Druckraum ist mit 40 bezeichnet und liegt zwischen den beiden Kolben 32, 33. In den Druckraum 40 mündet ein Kanal 41, welcher wiederum über ein nicht weiter dargestelltes Kanalsystem mit Druckluft beaufschlagt werden kann. Auf den Kolben 33 wirkt ein Tellerfederpaket 43 ein, das sich an einer Schulter der Bohrung 31 abstützt. Wiederum in der zylindrischen Ausnehmung geführt liegt eine kreisförmige Platte 23A mit Bremsbelag 24A; die Platte 23A ist vom Stiftteil 38 getrennt. Das Tellerfederpaket 43 drückt über den Kolben 33 und den Schraubstift 36 die Bremsplatte und ihren Bremsbelag gegen die Bremsfläche 10B des Gehäuses 10 des Arbeitszylinders. Die Kraftabnahme 11A ist nun festgebremst. Durch die Beaufschlagung des Druckraums 40 wird der Kolben 33 entgegen der Kraft des Tellerfederpakets 43 derart verschoben, daß sich der Stift 38 von der Platte 23A abhebt. Der Kolben 32 stützt sich stets an einem Sprengring 44 ab. Die Kraftabnahme ist nun gelöst und kann durch den Kolben des Arbeitszylinders bewegt werden. Die rechte Seite der Figur 4 zeigt, wie der Kolben 33 durch das Tellerfederpaket 43 in Richtung zum Kolben 32 hin verschoben wird. Durch die Mutter 37 kann die Lage des Gewindestifts 36 eingestellt werden und damit der Abstand zwischen der Stirnseite des Gewindestifts und der Platte 23A; die Bremskraft ist dadurch variabel einstellbar, was besonders vorteilhaft ist. Das Gehäuseteil 12A, 13A der Bremseinrichtung dieses Ausführungsbeispiels weist natürlich ebenfalls wieder mehrere Bohrungen 31 auf, so wie das Ausführungbeispiel nach den Figuren 1 bis 3.

Selbstverständlich sind an den gezeigten Ausführungsformen Änderungen möglich, ohne vom Gedanken der Erfindung abzuweichen. So läßt sich in Figur 4 anstelle einer kreisförmigen Bremsplatte auch eine gemeinsame Bremsplatte für mehrere Druckkolben verwenden. Die Bremseinrichtung ist nicht auf eine Bauart des Arbeitszylinders mit Zugband begrenzt, sondern allgemein bei kolbenstangenlosen Arbeitszylindern anwendbar.

## Patentansprüche

1. Kolbenstangenloser Arbeitszylinder, dessen druckbeaufschlagter Kolben eine Kraftabnahme (11, 11A) antreibt und mit einer Bremseinrichtung (14, 14A), die durch Druckbeaufschlagung beziehungsweise Druckentlastung eines Bremselementes die Kraftabnahme zwecks Positionierung abbremst, wobei die Bremseinrichtung (14, 14A) an der Kraftabnahme (11, 11A) angeordnet ist, dadurch gekennzeichnet, daß die Bremseinrichtung (14, 14A) mehrere, in Bohrungen (15 bis 18; 31) angeordnete Kolben (19; 33) aufweist, deren Achsen senkrecht verlaufen zu Bremsflächen an der Gehäusewand (25) des Arbeitszylinders und daß mindestens einem Druckkolben (19, 33) eine von letzterem getrennte und gesondert geführte Bremsplatte (23, 23A) zugeordnet ist.

2. Arbeitszylinder nach Anspruch 1, dadurch gekennzeichnet, daß die Druckkolben (19) durch Beaufschlagung mittels eines Druckmittels gegen die Bremsplatte (23) gedrückt werden.

3. Arbeitszylinder nach Anspruch 1, dadurch gekennzeichnet, daß die Druckkolben (33) im Bremssinn von einer Feder, insbesondere Tellerfeder (43) belastet sind und im Lüftungssinn durch den Druck eines Druckmittels.

4. Arbeitszylinder nach einem der Ansprüche 1 bis 4, dadurch gekennzeichnet, daß die die Druckkolben aufnehmenden Bohrungen (15 bis 18; 31) in einem separaten Gehäuseteil (13, 14) angeordnet sind, welches an der Kraftabnahme (11) befestigt ist.

5. Arbeitszylinder nach Anspruch 1, 3 und 4, dadurch gekennzeichnet, daß in der Bohrung (31) zwei Kolben (32, 33) angeordnet sind, zwischen denen sich der durch das Druckmittel beaufschlagbare Druckraum (40) befindet, daß beide Kolben eine fluchtende Mittelbohrung (34, 35) aufweisen, durch welche ein Gewindestift führt, daß die freie Stirnseite des Gewindestifts die Platte (23A) kontaktiert und der Gewindestift im anderen, äußeren Kolben (33) in einem Gewinde geführt ist und mit Hilfe einer Mutter (37) fixierbar ist.

6. Arbeitszylinder nach einem der Ansprüche 1 bis 5, dadurch gekennzeichnet, daß jedem Druckkolben (19; 33) eine gesonderte Bremsplatte (23, 23A) zugeordnet ist.

7. Arbeitszylinder nach einem der Ansprüche 1 bis 6, dadurch gekennzeichnet, daß die Gehäuseteile (12, 13) der Bremseinrichtung (14, 14A) symmetrisch zur Kraftabnahme (11, 11A) angeordnet sind, so daß die Druckkolben auf beiden Seiten im wesentlichen zueinander gegenüber liegen.

8. Arbeitszylinder nach Anspruch 7, dadurch gekennzeichnet, daß er eine vom Arbeitskolben (11B) getrennte Führung (11C) aufweist und daß die Führung (11C) und die Achsen der Druckkolben (19; 33) im wesentlichen in der gleichen Ebene liegen.

9. Arbeitszylinder nach einem oder mehreren der Ansprüche 1 bis 8, dadurch gekennzeichnet, daß auf einer Seite der Bremseinrichtung (14, 14A) mehrere Bohrungen (15 bis 18) mit Druckkolben (19; 33) angeordnet sind, die insbesondere gleich groß sind.

10. Arbeitszylinder nach einem oder mehreren der Ansprüche 1, 2, 4, 6 bis 9, dadurch gekennzeichnet, daß die Druckkolben (19; 33) jeweils als kreisförmige Platten ausgebildet sind, an deren Außenumfang ein Dichtring (20) angeordnet ist.

11. Arbeitszylinder nach Anspruch 10, dadurch gekennzeichnet, daß mehreren Druckkolben (19) eine gemeinsame Bremsplatte (23) zugeordnet ist.

12. Arbeitszylinder nach einem der Ansprüche 4, 6 bis 11, dadurch gekennzeichnet, daß das Gehäuseteil (12, 13) eine einseitig offene Vertiefung aufweist, die innen die Druckkolben (19) führende Sacklochbohrungen (15 bis 18) aufweist, die nach außen hin in eine die Bremsplatte (23) führende Ausnehmung (22) übergeht.

## Claims

1. Rodless power cylinder, the pressure-actuated piston of which drives a power take-off (11, 11A), and with a braking device (14, 14A) which by pressure actuation or pressure relief of a braking element, brakes the power take-off for the purpose of positioning, the braking device (14, 14A) being arranged on the power take-off (11, 11A), characterized in that the braking device (14, 14A) has a plurality of pistons (19; 33) which are arranged in bores (15 to 18; 31) and the axes of which extend perpendicularly to braking surfaces on the housing wall (25) of the power cylinder, and in that at least one pressure piston (19, 33) is assigned a brake plate (23, 23A) which is separated from the latter and is guided separately.

2. Power cylinder according to Claim 1, characterized in that the pressure pistons (19) are pressed against the brake plate (23) by actuation by means of a pressure medium.

3. Power cylinder according to Claim 1, characterized in that the pressure pistons (33) are loaded in the braking direction by a spring, in particular a Belleville spring (43), and in the release direction by the pressure of a pressure medium.

4. Power cylinder according to one of Claims 1 to 4, characterized in that the bores (15 to 18; 31) accommodating the pressure pistons are arranged in a separate housing part (13, 14) which is secured on the power take-off (11).

5. Power cylinder according to Claim 1, 3 and 4, characterized in that the bore (31) has arranged in it two pistons (32, 33), between which the pressure chamber (40) which can be pressurized by the pressure medium is situated, in that both pistons have an aligned central hole (34, 35) through which there leads a threaded pin, in that the free end of the threaded pin makes contact with the plate (23A), and the threaded pin is guided in a thread in the other, outer piston (33) and can be fixed with the aid of a nut (37).

6. Power cylinder according to one of Claims 1 to 5, characterized in that each pressure piston (19; 33) is assigned a separate brake plate (23, 23A).

7. Power cylinder according to one of Claims 1 to 6, characterized in that the housing parts (12, 13) of the braking device (14, 14A) are arranged symmetrically with respect to the power take-off (11, 11A) with the result that the pressure pistons lie essentially opposite one another on both sides.

8. Power cylinder according to Claim 7, characterized in that it has a guide (11C) which is separate from the power piston (11B) and in that the guide (11C) and the axes of the pressure pistons (19; 33) lie essentially in the same plane.

9. Power cylinder according to one or more of Claims 1 to 8, characterized in that a plurality of bores (15 to 18) with pressure pistons (19; 33) which are, in particular, of equal size, is arranged on one side of the braking device (14, 14A).

10. Power cylinder according to one or more of Claims 1, 2, 4, 6 to 9, characterized in that the pressure pistons (19; 33) are each designed as circular plates, on the outer circumference of which a sealing ring (20) is arranged.

11. Power cylinder according to Claim 10, characterized in that a plurality of pressure pistons (19) is assigned a common brake plate (23).

12. Power cylinder according to one of Claims 4, 6 to 11, characterized in that the housing part (12, 13) has a depression which is open on one side and, on the inside, has pocket holes (15 to 18) that guide the pressure pistons (19) and which merges towards the outside into a recess (22) which guides the brake plate (23).

## Revendications

1. Vérin de travail sans tige, dont le piston sollicité par une pression entraîne une prise d'énergie (11, 11A) et qui comporte un système de freinage (14, 14A), qui freine, en mettant sous pression ou en déchargeant de pression un élément de freinage, la prise d'énergie afin de la positionner, le système de freinage (14, 14A) étant disposé sur la prise d'énergie (11, 11A),
caractérisé en ce que
le système de freinage (14, 14A) présente plusieurs pistons (19, 33) disposés dans des alésages (15 à 18, 31), dont les axes s'étendent perpendiculairement aux surfaces de freinage sur la paroi du boîtier (25) du vérin de travail et en ce qu'
un plateau de freinage (23, 23A), séparé du piston à pression (19, 33) et guidé de façon particulière, est associé à au moins un tel piston (19, 33).

2. Vérin de travail selon la revendication 1,
caractérisé en ce que
les pistons à pression (19) sont comprimés contre le plateau de freinage (23) en les alimentant au moyen d'un agent sous pression.

3. Vérin de travail selon la revendication 1,
caractérisé en ce que
les pistons à pression (33) sont comprimés dans le sens du freinage par un ressort, en particulier un ressort à disques (43) et dans le sens de la purge par la pression d'un agent sous pression.

4. Vérin de travail selon l'une des revendications 1 à 4,
caractérisé en ce que
les alésages (15 à 18, 31), qui reçoivent les pistons à pression, sont disposés dans une partie séparée (13, 14) du boîtier, qui est fixée sur la prise d'énergie (11).

5. Vérin de travail selon les revendications 1, 3 et 4,
caractérisé en ce que
dans l'alésage (31) sont disposés deux pistons (32, 33), entre lesquels se trouve la chambre de pression (40) alimentée en agent sous pression,
en ce que
les deux pistons présentent un alésage central en alignement (34, 35), à travers lequel passe une tige filetée, et en ce que
la face frontale libre de la tige filetée vient en contact avec le plateau (23A) et la tige filetée est guidée dans l'autre piston extérieur (33) dans un filetage et peut être fixée à l'aide d'un écrou (37).

6. Vérin de travail selon l'une des revendications 1 à 5,
caractérisé en ce qu'
un plateau de freinage particulier (23, 23A) est associé à chaque piston à pression (19, 33).

7. Vérin de travail selon l'une des revendications 1 à 6,
caractérisé en ce que
les parties du boîtier (12, 13) du système de freinage (14, 14A) sont disposées de façon symétrique par rapport à la prise d'énergie (11, 11A), de telle sorte que les pistons à pression se trouvent des deux côtés sensiblement en face l'un de l'autre

8. Vérin de travail selon la revendication 7,
caractérisé en ce qu'
il présente un guidage (11C) séparé du piston de travail (11B) et
en ce que
le guidage (11C) et les axes des pistons à pression (19, 33) se trouvent sensiblement dans le même plan.

9. Vérin de travail selon une ou plusieurs des revendications 1 à 8,
caractérisé en ce que
plusieurs alésages (15 à 18) avec des pistons à pression (19, 33) sont disposés sur un côté du système de freinage (14, 14A), pistons à pression qui en particulier sont de la même taille.

10. Vérin de travail selon une ou plusieurs des revendications 1, 2, 4, 6 à 9,
caractérisé en ce que
les pistons à pression (19, 33) sont respectivement constitués sous la forme de plateaux circulaires, sur le bord extérieur desquels est disposé une bague d'étanchéité (20).

11. Vérin de travail selon la revendication 10,
caractérisé en ce qu'
un plateau de freinage commun (23) est associé à plusieurs pistons à pression (19).

12. Vérin de travail selon une ou plusieurs des revendications 4, 6 à 11,
caractérisé en ce que
la partie du boîtier (12, 13) présente un renfoncement ouvert d'un côté, qui présente à l'intérieur des alésages en forme de trous borgnes (15 à 18), qui guident les pistons à pression (19), renfoncement qui se transforme vers l'extérieur en un évidement (22) guidant le plateau de freinage (23).
